# EUROPÄISCHE PATENTSCHRIFT

(11) **EP 0 385 070 B1**
(45) Veröffentlichungstag und Bekanntmachung des Hinweises auf die Patenterteilung: **16.02.1994**
(21) Anmeldenummer: 90100689.0
(22) Anmeldetag: 13.01.1990
(51) Int. Cl.: E05B 49/00, E05B 65/36

(54) **Fernwirksystem mit durch Codeworte übertragbarem Code**
Remote control system with a code transmitted by code words
Système de commande à distance avec transmission de code à mots de code

(30) Priorität: 24.02.1989 DE 3905651
(43) Veröffentlichungstag der Anmeldung: 05.09.1990
(73) Patentinhaber: DAIMLER-BENZ AKTIENGESELLSCHAFT, 70327 Stuttgart (DE)
(72) Erfinder: Lindmayer, Martin, D-7030 Böblingen 4 (DE); Claar, Klaus, D-7032 Sindelfingen (DE)

(56) Entgegenhaltungen:
- EP-A- 0 244 332
- DE-C- 3 532 156
- DE-C- 3 636 822
- GB-A- 2 051 442

## Beschreibung

Die Erfindung bezieht sich auf ein Fernwirksystem mit auf physikalischem Wege übertragbarem Code mit den Merkmalen des Oberbegriffs des Patentanspruchs 1.
In einer diese Merkmale umfassenden bekannten elektronischen Schließeinrichtung für Kraftfahrzeuge (DE 35 32 156 C2) mit berührungsloser Übertragung von Codeworten zwischen mehreren Sendern und einem fahrzeugfesten Empfänger werden die Codeworte sender- und empfängerseitig jeweils durch einen Rechner mit zwei Eingängen generiert. An je einen Rechnereingang werden aktuelle Zählstände aus einer durch Zahlenfolge-Geber ohne Einflußnahme durch Benutzungen der Einrichtung erzeugten Zahlenfolge angelegt. An dem jeweils anderen Rechnereingang stehen als fester Codewortanteil unveränderlich gespeicherte Kennzahlen zur systemspezifischen Charakterisierung der Zusammengehörigkeit von Schloß-Schlüssel-Paaren an.
Die senderseitigen Rechner verknüpfen dann bei Betätigung eines Senders die Kennzahl mit dem aktuellen Zählstand aus der Zahlenfolge gemäß einem vorgegebenen Algorithmus zu einem verschleierten Codewort, der als Signal zwischen Sender und Empfänger übergeht.

Zusätzlich zu den eigentlichen Codeworten wird mit jedem Sender durch Betätigen seiner Sendetaste noch ein (unverschleierter) Initialisierungscode abgestrahlt, der unter anderem eine individuell für jeden Schlüssel in diesem selbst und im Empfänger abgelegte senderidentifizierende Ordnungsnummer enthält. Diese ist nicht Bestandteil des eigentlichen Codewortes, ermöglicht aber die Zuordnung des jeweils empfängerseitig aktuellen Zählstandes zu dem des gerade benutzten Senders.
Es ist keine Aussage über eine nicht wiederholte Zuweisung der besagten Ordnungsnummern getroffen.

Ein passender Initialisierungscode ist auch Voraussetzung für die mit der bekannten Einrichtung mögliche Resynchronisierung des Zählstandes von Sender und Empfänger. Durch eine entsprechende empfängerseitige Schaltung wird nach dem Empfang eines abgestrahlten Codewortes und zutreffendem Initialisierungscode das von dem Sender erhaltene Codewort analysiert in unveränderliche Kennzahl und Zählstand und wird letzterer in dem empfängerseitigen, dem Sender per Ordnungsnummer zugeordneten Speicher abgelegt, wenn zuvor rechtzeitig eine Quittiereinrichtung mittels eines mechanischen Schlüssels betätigt wurde.

Die drahtlos übertragenen Codeworte eines anderen bekannten Fernwirksystems (DE 36 36 822 C1) werden gegen unbefugte Aufzeichnung und Benutzung geschützt, indem ein nach einem vorgegebenen Algorithmus veränderbarer Anteil jedes als aktuell betrachteten Codewortes im Empfänger und im zuletzt verwendeten Sender synchron fortgeschaltet wird. Der Algorithmus stützt sich auf ein sowohl im Empfänger als auch im Sender in EEPROMs gespeichertes, normalerweise unveränderliches Urcodewort ("Key-Code-Wort").
Aufgrund der gewählten Zusammensetzung jedes Codewortes und des verwendeten Algorithmus, der nur in eine Richtung fortschreitet, kann ein einmal verwendetes Codewort identisch erst nach einer sehr großen Zeitspanne bzw. nach einer sehr großen Anzahl von Fortschaltungen wiederkehren. Die unbefugte Wiederverwendung eines widerrechtlich aufgezeichneten Codewortes ist dadurch praktisch ausgeschlossen.

Neben seinem algorithmisch veränderbaren Anteil kann jedes Codewort des bekannten Fernwirksystems ferner sogenannte Systembits enthalten, die für verschiedene Unterscheidungen - z. B. Schlüsseltypen (Haupt-/Nebenschlüssel) , Automarke, Schlüsselsystem, aktuell steuerbare Funktion etc. - herangezogen werden können. Diese Systembits sind nach einer Variante des bekannten Systems von der algorithmischen Veränderung ausgenommen. Ein oder mehrere Systembit(s) kann/können aber gleichwohl vom Benutzer des Senders willkürlich - mittels zusätzlich zur Sendetaste am Sender vorgesehener Schalter - verändert werden, um die durch den Sender steuerbare bzw. auslösbare Funktion ohne Einflußnahme auf den Fortschaltealgorithmus zu verändern.
Der Empfänger kann bei geöffneter Tür des Fahrzeugs mittels eines elektrischen Schalters manuell auf eine "Lernphase" umgeschaltet werden. In dieser wird das Key-Code-Wort des Empfängers neu programmiert, und zwar notwendigerweise einschließlich der erwähnten Systembits, indem das als nächstes von einem beliebigen, zum allgemeinen System passenden Sender zum Empfänger übertragene Codewort neu eingespeichert wird. Dieses neue Urcodewort wird dann als das bei jeder folgenden Codewort - Übertragung der Fortschaltung nach dem vorgegebenen Algorithmus unterliegende akzeptiert und gespeichert.

Ein in einem vorhandenen Sender gespeichertes Codewort kann durch Herausnehmen der Batterie aus dem Sender vollständig zurückgesetzt werden. Danach kann wieder der oben beschriebene "Lernvorgang" des Empfängers - mit dem Sender mit rückgesetztem Code - durchgeführt werden. Dies wird vor allem zur Abkürzung der Synchronisierung empfohlen, wenn die Codeworte in Sender und Empfänger einmal unterschiedlich weit fortgeschaltet worden sind.
Natürlich kann auch ein Unbefugter durch vorübergehende Entnahme der Batterie aus dem in seinem Besitz befindlichen Sender den beschriebenen Rücksetzvorgang im Sender durchführen.

Es ist auch ein Fernwirksystem einer Zentralverriegelungsanlage bekannt (DE 32 44 049 C2), welches in einer Ausführungsform mit mehreren Sendern eine von Sender zu Sender unterschiedliche Menge von Codeworten zur Verfügung stellt.
Da auch die Codeworte dieses Fernwirksystems algorithmisch fortgeschaltet werden, müssen Vorkehrungen getroffen werden, welche die Codefortschaltung in Abhängigkeit von dem verwendeten Sender auf den diesem individuell zugeteilten begrenzten Codewortvorrat begrenzen, um unnötigen Nachsynchronisieraufwand bei wechselnder Senderverwendung zu vermeiden.
Zu diesem Zweck sind jedem Sender unterschiedliche Kennungen zugeteilt, die bei Betätigung des jeweiligen Senders primär ausstrahlbar sind. Eine dem Empfänger nachgeschaltete Decodiereinrichtung ist zur Verarbeitung der von Sender zu Sender unterschiedlichen Menge von Codeworten mit mehreren, der Anzahl der Sender entsprechenden Decodierkanälen ausgerüstet, welche durch die Senderkennungen einschaltbar sind.
Über die Art dieser Senderkennungen wird in der letztgenannten Patentschrift keinerlei Aussage getroffen. Sie sind funktionell den willkürlich änderbaren Systembits des gattungsbildenden Fernwirksystems gleichzusetzen, welche ja ebenfalls - wie bereits erwähnt - unter anderem zur Kennzeichnung von Schlüsseltypen, die unterschiedliche Schließfunktionen haben, herangezogen werden können.

Die Erfindung hat die Aufgabe, ein gattungsgemäßes Fernwirksystem so auszubilden, daß einem befugten Benutzer nach Verlust eines Senders eine Weiterbenutzung des Systems mit gleichem Bedienkomfort und ohne Einschränkung der hohen Sicherheit gegen unbefugte Benutzung ermöglicht wird.

Diese Aufgabe wird mit den kennzeichnenden Merkmalen des Patentanspruchs 1 erfindungsgemäß gelöst.

Gemäß der Erfindung ist eine Gesamtmenge von Grundanteilen der - durch die algorithmische Fortschaltung erzeugbaren - Codeworte dem Objekt individuell objektspezifisch und jedem Schreibzugriff entzogen zugewiesen. Da durch elektronische Codierung mit verhältnismäßig geringem Aufwand nahezu beliebig viele Variationen eines Codewortanteils erstellt werden können, ist es möglich, jedem Objekt, d. h. auch jedem Kraftfahrzeug einer Typenbaureihe, eine Gesamtmenge eigener, nirgends wiederkehrender objektspezifischer Codewort-Grundanteile zuzuweisen.
Zum anderen wird auch jedem zum Objekt gehörenden Sender ein unveränderlicher Codewort-Grundanteil aus dieser Gesamtmenge zugewiesen, der für jeden Sender verschieden ist und außer zur Codewortbildung auch zur Senderidentifizierung dient.
Der im Objekt bzw. Empfänger abgelegte Gesamtvorrat **aller** individuellen Grundanteile ist größer als die Anzahl der verfügbaren, d. h. zu unabhängiger paralleler Verwendung mitgelieferten Sender.
Ferner ist der Steuereinrichtung eine Einrichtung zum willkürlichen, senderunabhängigen Rücksetzen nur der veränderbaren Anteile aller in den Speicherplätzen des Objekts abgelegten Codeworte auf bestimmte Anfangszustände zugeordnet.

Die kennzeichnenden Merkmale der Unteransprüche 2 bis 7 offenbaren vorteilhafte Weiterbildungen des erfindungsgemäßen Fernwirksystems.

Die permanente, jedem Schreibzugriff entzogene Speicherung der objektspezifischen Anteile kann z. B. in ROMs vorliegen. Sie kann in geeigneter Weise mit der nur temporären Speicherung der veränderbaren Anteile verknüpft sein oder aber in vollständig, d. h. auch physikalisch getrennten Speichern vorliegen.
Dies hat den Vorteil, daß im Gegensatz zum Stand der Technik nicht mehr jeder beliebige, im Ersatzteilhandel erhältliche Sender zur Einspeicherung eines neuen aktuellen Codewortes in den Empfänger verwendet werden kann, auch wenn ein Sender-RESET durchgeführt und die mechanische Sicherung überwunden wurde. Denn die objektspezifischen, unveränderlichen Anteile der Codeworte werden zwar immer übertragen und vorab auf Übereinstimmung geprüft, können aber unter keinen Umständen Veränderungen der entsprechenden permanenten Speicherinhalte im Objekt bzw. Empfänger bewirken.
Es liegt auf der Hand, daß der Verkauf von Ersatzsendern für ein solches System wesentlich besser überwacht und Mißbrauch noch stärker erschwert werden kann. Ein Austausch der einmal zugewiesenen objektspezifischen Grundanteile ist nur durch Austausch der Steuereinrichtung bzw. der Speicher möglich.

Zusätzlich können auch noch benutzerspezifische Anteile in den Grundanteilen enthalten sein, die bei Senderbetätigung dem Empfänger bzw. dem Objekt bereits vorab gewisse Benutzerdaten mitteilen. An sich sind derartige benutzerspezifische Codeanteile bereits bekannt; sie wirken sich bei der kraftfahrzeugtechnischen Anwendung eines Fernwirksystems z. B. auf einstellbare Fahrzeugbauteile wie Sitze oder Rückblickspiegel aus.

Unbefugte Benutzung des Fernwirksystems mit einem abhanden gekommenen Sender kann sehr wirksam abgewehrt werden, wenn jeder Codewort - Grundanteil, der einem
- zum einen bereits wenigstens einmal benutzten und
- zum anderen bei einem Einlesevorgang **nicht** benutzten
Sender zugeteilt ist, automatisch entwertet - d. h. gesperrt oder gelöscht - wird. Diese automatische Sicherungsfunktion kann von verschiedenen Bedingungen abhängig gemacht werden:
- Die wenigstens einmalige Benutzung des Senders, dessen Codewort - Grundanteil gesperrt werden soll, kann z. B. durch Registrierung eines Codefortschaltevorgangs in dem zugordneten veränderbaren Anteil desselben Codewortes erfaßt werden.
- Die Sicherungsfunktion kann grundsätzlich bei der endgültigen Bestätigung eines mit mehreren Sendern vorgenommenen Einlesevorgangs ausgeführt werden.
- Sie kann in Abhängigkeit von der Reihenfolge des Einlesens ausgeführt werden, z. B. dann, wenn während des Einlesevorgangs eine bestimmte Reihenfolge nicht eingehalten werden kann, weil ein Sender fehlt.
Diese Option nutzt vorteilhaft die Tatsache, daß der Gesamtvorrat der im Objekt abgelegten Codewort - Grundanteile etwas größer als die Anzahl der gelieferten Sender ist. Neu zu beschaffenden Sendern für das Fernwirksystem kann dann ein weiterer, noch nicht benutzter Codewort - Grundanteil aus dem Gesamtvorrat zugewiesen werden.

Die Einrichtung zum Rücksetzen der veränderbaren Codewort-Grundanteile ist vorzugsweise im geschützten Bereich eines Objekts, z. B. im Fahrgastraum eines Kraftfahrzeuges, dessen Zentralverriegelung mittels des Fernwirksystems steuerbar ist, untergebracht.

Ein Ausführungsbeispiel eines erfindungsgemäßen Fernwirksystems ist in der Zeichnung dargestellt und wird im folgenden näher beschrieben.

Die einzige **Figur** zeigt stark schematisiert die für die Erfindung wesentlichen Bestandteile des Fernwirksystems.

Sie stellt ferner die Aufteilung der in den Sendern und dem Objekt bzw. Empfänger gespeicherten Codeworte in einen festen Grundanteil und einen algorithmisch veränderbaren Anteil anschaulich dar.

In einer Steuereinrichtung 1, die in einem zu schützenden Objekt, z. B. einem Kraftfahrzeug K, angeordnet ist, ist in n Speicherplätzen SP₁ bis SPₙ eine Gesamtmenge von n Codeworten CW₁ bis CWₙ abgelegt. Sie entspricht mindestens einer Anzahl m von zugehörigen Sendern S₁ bis Sₘ, die für das jeweilige Objekt zu parallelem, unabhängigem Gebrauch - z. B. durch verschiedene Personen - geliefert werden sollen. Die Anzahl m der Sender S₁ bis Sₘ kann kleiner oder gleich n sein. In der gewählten Darstellung ist m = 3.
Jedes Codewort CW₁ bis CWₙ besteht
- aus einem festen Grundanteil CWG₁, CWG₂ etc., der objekt- und senderspezifisch ist und nicht verändert werden kann, also z. B. in ROMs abgelegt ist, und
- aus einem veränderbaren Anteil CWV₁, CWV₂ etc., der in bekannter Weise nach einem beliebigen Algorithmus veränderbar ist.
Letzterer ist für die Erfindung nicht wesentlich und wird daher hier nicht näher erläutert.
Die Speicherplätze SP... sind der Klarheit halber für die unveränderlichen Grundanteile und die veränderbaren Anteile einheitlich dargestellt, können aber durchaus verschiedene Strukturen haben, insbesondere auch physikalisch voneinander getrennt sein.

Die Codeworte CW... sind hier anschaulich als Folgen dezimaler Ziffern dargestellt; es versteht sich von selbst, daß die Art des verwendeten Codes und ebenso die Art der Übertragung der Codeworte zwischen Sendern und Empfänger für das Wesen der Erfindung vollkommen unerheblich ist. Es sind beliebige Code- bzw. Übertragungsarten (Infrarot, Ultraschall, Funk) verwendbar.
Ersichtlich weichen auch die veränderbaren Anteile CWV... der Codeworte voneinander ab; da diese durch die Steuereinrichtung 1 jeweils nach einer Codeübertragung unabhängig von den übrigen veränderbaren Anteilen algorithmisch fortgeschaltet werden, können allenfalls zufällig einmal in zwei oder mehreren Codeworten gleiche veränderbare Anteile CWV... auftreten. Diese Codeworte unterscheiden sich dann natürlich immer noch durch ihre Grundanteile CWG... .

Jeder Sender S₁ bis S₃ enthält in bekannter Weise ein Code - Übertragungsorgan, hier eine Infrarot-Diode IS, das durch Betätigung einer Sendetaste ST zur Übertragung des im jeweiligen Sender gespeicherten aktuellen Codewortes CW... aktivierbar ist. Ersichtlich stimmen die aktuellen Codeworte CW₁ bis CW₃ der Sender S₁ bis S₃ mit denen in den Speicherplätzen SP₁ bis SP₃ der Steuereinrichtung 1 vollständig überein.

Ein Infrarotempfänger IE des Kraftfahrzeugs K leitet jedes empfangene Codewort CW... in bekannter Weise an die Steuereinrichtung weiter, wo es **vor** dem Ausführen irgendeiner durch Sender S... steuerbaren Funktion - also z. B. Entriegelung oder Verriegelung des Fahrzeugs durch eine symbolisch angedeutete, an die Steuereinrichtung 1 angeschlossene Zentralverriegelung ZV - mit den in den Speicherplätzen SP... gespeicherten Codeworten CW... auf vollständige Übereinstimmung verglichen wird.
Wurde vollständige Übereinstimmung festgestellt, so wird im Ausführungsbeispiel das Fahrzeug K in Ausführung einer gesteuerten Funktion "Entriegelung" zentral entriegelt. Die Steuereinrichtung 1 reagiert natürlich nicht auf Codeworte eines fremden oder desynchronisierten Senders. Es versteht sich, daß auch mehr als nur ein Empfänger IE vorgesehen werden kann; es bleibt aber bei einer zentralen Steuereinrichtung.

Eine ebenfalls der Steuereinrichtung 1 zugeordnete Rücksetztaste 2 ist im geschützten Bereich des Objekts, z. B. im Fahrgastraum des Kraftfahrzeuges K, vorgesehen. Sie ist also nur bei entsichertem Objekt (= offener Tür) zugänglich. Mittels dieser Rücksetztaste 2 können **alle** veränderbaren Anteile CWV_{1...n} der Codeworte CW_{1...n} in den Speichern SP_{1...n} der Steuereinrichtung 1 unabhängig von einer Senderbetätigung auf definierte Anfangszustände - die untereinander ebenfalls verschieden sein können - zurückgesetzt werden. Durch dieses Rücksetzen kann der Fahrzeugeigner bei Verlust eines Senders unverzüglich verhindern, daß Unbefugte den abhanden gekommenen Sender zur Steuerung der ihm zugewiesenen Funktion verwenden können. Die aktuellen Codeworte in den Sendern werden dabei natürlich nicht rückgesetzt.

Ausgehend von diesem Rücksetzzustand der veränderbaren Anteile CWV_{1...n} müssen die Speicherinhalte der Steuereinrichtung 1 mit den entsprechenden Speicherinhalten der noch beim Fahrzeugeigner vorhandenen Sender S... wieder synchronisiert werden, um deren weitere Benutzbarkeit zu gewährleisten. Dazu muß eine neu einlesende Codeübertragung von jedem dieser Sender zum Empfänger durchgeführt werden. Als solche wird beispielsweise jede erste mit je einem Sender nach einem Rücksetzvorgang vorgenommene Codeübertragung betrachtet.
Mittels der objekt- und senderspezifischen Codewort - Grundanteile CWG... wird dabei stets
- das eingelesene Codewort darauf überprüft, ob wenigstens ein "passender" Grundanteil CWG... übertragen wird, und
- der jeweils neu eingelesene veränderbare Anteil CWV..., der im einlesenden Sender S... aktuell ist, zu dem im Objekt abgelegten Grundanteil eindeutig zugeordnet.
Jedes neu eingelesene Codewort muß dann vor der endgültig wirksamen Abspeicherung seines veränderbaren Anteils CWV... in einen Speicherplatz SP... mittels eines weiteren der Steuereinrichtung 1 zugeordneten Schalters 3, der eine Quittiereinrichtung darstellt, bestätigt werden.
Der Schalter 3 kann nur betätigt werden, wenn ein passender mechanischer Schlüssel 5 vorhanden ist. Dieser Schlüssel 5 steht hier symbolisch für die zugehörige mechanisch codierte Einrichtung zur Betätigung des Schalters 3. Dieser kann z. B. - in an sich bekannter Weise - in einen nicht dargestellten Schließzylinder einer Tür oder eines Zünd-/Lenkschlosses integriert sein und darin direkt mittels des Schlüssels 5 betätigt werden.
Aus der zusätzlichen mechanischen Sicherung jedes Einlesevorgangs resultiert der Vorteil, daß unbefugte Resynchronisierung der Steuereinrichtung 1 bzw. des Empfängers mit dem verlorenen Sender bereits durch Austausch der mechanischen Schlösser des Kraftfahrzeugs K verhindert werden kann.

Durch eine Entwerteeinrichtung 4 - die z. B. eine Lesesperre für Speicherplätze SP einschalten oder eine Löschung des jeweiligen Speicherinhalts steuern kann - ist es unter den bereits erwähnten bestimmten Bedingungen möglich, auch die unveränderlichen Grundanteile CWG... oder die vollständigen Codeworte CW... zu entwerten, die abhanden gekommenen Sendern zugewiesen waren. Die Entwerteeinrichtung 4 wird z. B. durch abschließende Betätigung des Schalters 3 aktiviert.

## Patentansprüche

1. Fernwirksystem mit auf physikalischem Wege von mehreren gleichberechtigt nebeneinander verwendbaren beweglichen Sendern zu einem in einem ortsfesten oder beweglichen Objekt (K) angeordneten Empfänger (IE) und einer mit diesem verbundenen Steuereinrichtung (1) zur Steuerung von Funktionen von ihr nachgeschalteten Einrichtungen, insbesondere von Schließfunktionen einer Kraftfahrzeug - Zentralverriegelungsanlage (ZV), durch Codeworte (CW₁ bis CWₙ) übertragbarem Code,
in welchem Fernwirksystem
- jedes Codewort aus einem nach Maßgabe eines vorgegebenen Algorithmus veränderbaren Anteil (CWV₁ bis CWVₙ) und einem diesem Algorithmus nicht unterworfenen Grundanteil (CWG₁ bis CWGₙ) besteht,
- welche Anteile bei jeder Betätigung einer Sendetaste (ST) eines Senders (S₁ bis Sₘ) gemeinsam übertragen werden und vor Ausführung irgendeiner Funktion mit den entsprechenden Anteilen eines im Objekt (K) gespeicherten Codewortes auf vollständige Übereinstimmung geprüft werden,
- nur der veränderbare Anteil (CWV₁ bis CWVₙ) eines Codeworts (CW₁ bis CWₙ) in einem Lernzustand des Empfängers aus einem Sender in einen Speicher (SP₁ bis SPₙ) der Steuereinrichtung (1) zur Wiederherstellung der Synchronisierung von Sender und Empfänger bei vollständiger Übereinstimmung eines sender- und objektseitig abgelegten senderidentifizierenden Signals einlesbar ist,
- objektseitig eine durch eine zur Steuerung der Steuereinrichtung (1) vorgesehene mechanisch codierte Einrichtung (5) betätigbare Quittiereinrichtung (3) zur Bestätigung eines durch einen Sender (S₁ bis Sₘ) bewirkten Codewort - Einlesevorgangs vorgesehen ist,
**dadurch gekennzeichnet**,
daß eine Anzahl von n Speicherplätzen (SP₁ bis SPₙ) im Objekt (K) zur unveränderbaren Speicherung von diesem individuell objektspezifisch zugewiesenen, jedem Schreibzugriff entzogenen Codewort-Grundanteilen (CWG₁ bis CWGₙ) und
ein fester Speicherplatz für genau einen der auch zur Senderidentifizierung vorgesehenen Codewort-Grundanteile (CWG₁, CWG₂ etc.) aus dieser Gesamtmenge in jedem von m Sendern (S₁, S₂ etc. bis Sₘ) vorgesehen ist, wobei die Anzahl n der im Objekt (K) abgelegten Codeworte (CW₁ bis CWₙ) größer als die verfügbare Anzahl m von Sendern (S₁ bis Sₘ) ist, und
daß eine der Steuereinrichtung (1) zugeordnete Einrichtung (2) zum willkürlichen, senderunabhängigen Rücksetzen nur der veränderbaren Anteile (CWV₁, CWV₂ bis CWVₙ) aller in den Speicherplätzen (SP) des Objekts (K) abgelegten Codeworte (CW₁, CW₂ bis CWₙ) auf bestimmte Anfangszustände vorgesehen ist,
wobei auch im Lernzustand des Empfängers (IE) bzw. der Steuereinrichtung (1) die Überprüfung des Codewort-Grundanteils (CWG...) jedes von einem Sender (S...) zum Empfänger (IE) übertragenen Codeworts (CW...) wirksam ist.

2. Fernwirksystem nach Anspruch 1,
**dadurch gekennzeichnet**,
daß die Steuereinrichtung (1) zur synchronen Fortschaltung des veränderbaren Anteils eines objekt- und senderseitig zum Zeitpunkt der Codeübertragung übereinstimmend wenigstens temporär gespeicherten aktuellen Codewortes (CW...) nach jeder Codeübertragung gemäß dem vorgegebenen Algorithmus im Sender und im Empfänger und zur Sperrung des Fernwirksystems wenigstens gegen in der näheren Vergangenheit von dem jeweiligen Sender (S...) bereits übertragene Codeworte vorgesehen ist, wobei die mit je einem Grundanteil (CWG₁, CWG₂ etc.) ein Codewort (CW₁, CW₂ etc.) bildenden veränderbaren Anteile (CWV₁, CWV₂ etc.) unabhängig voneinander algorithmisch fortgeschaltet werden.

3. Fernwirksystem nach Anspruch 1,
**gekennzeichnet durch**
benutzerspezifische Anteile des jedem Sender (S...) zugewiesenen Codewort - Grundanteils (CWG...).

4. Fernwirksystem nach Anspruch 1,
**gekennzeichnet durch**
Speicherung der objektspezifischen Grundanteile (CWG...) in ROMs.

5. Fernwirksystem nach Anspruch 1,
**gekennzeichnet durch**
physikalisch voneinander getrennte Speicher zur jeweiligen Speicherung der objektspezifischen Grundanteile (CWG...) und der veränderbaren Anteile (CWV...).

6. Fernwirksystem nach Anspruch 1,
**gekennzeichnet durch**
eine Entwerteeinrichtung (4), welche einen in einem Speicherplatz (SP₁ bis SPₙ) des Objekts (K) abgelegten und einem bereits wenigstens einmal benutzten Sender (S...) zugeteilten Codewort-Grundanteil (CWG...) nach Abschluß eines Codewort-Einlesevorgangs entwertet, wenn der mit diesem Codewort-Grundanteil versehene Sender bei dem Codewort-Einlesevorgang nicht benutzt wurde.

7. Fernwirksystem nach Anspruch 1,
**dadurch gekennzeichnet**,
daß die Einrichtung (2) zum willkürlichen, senderunabhängigen Rücksetzen der veränderbaren Codewort-Anteile (CWV₁, CWV₂ bis CWVₙ) in einem geschützten Bereich des Objekts, insbesondere im Fahrgastraum eines Kraftfahrzeugs, angeordnet ist.

## Claims

1. Remote control system having a code transmissible by physical means via code words (CW₁ to CWₙ) from a plurality of movable transmitters usable in parallel with equal status to a receiver (IE) arranged in a fixed or movable object (K) and to a control device (1), connected to said receiver, for controlling functions of devices connected downstream of said control device, in particular locking functions of a motor vehicle central locking system (ZV), in which remote control system
- each code word consists of a portion (CWV₁ to CWVₙ) alterable in accordance with a predetermined algorithm and of a basic portion (CWG₁ to CWGₙ) not subject to this algorithm,
- which portions are transmitted together upon each actuation of a transmit button (ST) of a transmitter (S₁ to Sₘ) and, before any function is executed, are tested for complete correspondence with the corresponding portions of a code word stored in the object (K),
- only the alterable portion (CWV₁ to CWVₙ) of a code word (CW₁ to CWₙ) is capable, in a learning condition of the receiver, of being read in from a transmitter into a memory (SP₁ to SPₙ) of the control device (1) in order to reestablish the synchronization of transmitter and receiver given complete correspondence of a transmitter-identifying signal stored on the transmitter side and object side,
- there is provided on the object side an acknowledgement device (3), actuable by a mechanically coded device (5) provided for controlling the control device (1), for acknowledging a code word read-in procedure effected by a transmitter (S₁ to Sₘ),
characterized in that a number n of memory locations (SP₁ to SPₙ) are provided in the object (K) for unalterable storage of code word basic portions (CWG₁ to CWGₙ) which are allocated in an individually object-specific fashion to said object and extracted from each write access, and a fixed memory location for exactly one of the code word basic portions (CWG₁, CWG₂ etc.) also provided for transmitter identification is provided from this total quantity in each of m transmitters (S₁, S₂ etc. to Sₘ), the number n of the code words (CW₁ to CWₙ) stored in the object (K) being larger than the available number m of transmitters (S₁ to Sₘ), and in that a device (2) associated with the control device (1) is provided for the arbitrary, transmitter-independent resetting of only the alterable portions (CWV₁, CWV₂ to CWVₙ) of all code words (CW₁, CW₂ to CWₙ) stored in the memory locations (SP) of the object (K) to particular initial states, it being the case that the checking of the code word basic portion (CWG...) of each code word (CW...) transmitted by a transmitter (S...) to the receiver (IE) is effective even in the learning condition of the receiver (IE) or the control device (1).

2. Remote control system according to Claim 1, characterized in that the control device (1) is provided for the synchronous advancement of the alterable portion of an at least temporarily stored current code word (CW...), said code word corresponding on the object side and transmitter side at the time of the code transmission, after each code transmission in accordance with the predetermined algorithm in the transmitter and in the receiver, and for blocking the remote control system at least against code words already transmitted in the recent past by the respective transmitter (S...), the alterable portions (CWV₁, CWV₂ etc.) forming, together with in each case a basic portion (CWG₁, CWG₂ etc.), a code word (CW₁, CW₂ etc.) being advanced algorithmically in a mutually independent fashion.

3. Remote control system according to Claim 1, characterized by user-specific portions of the code word basic portion (CWG...) allocated to each transmitter (S...).

4. Remote control system according to Claim 1, characterized by storage of the object-specific basic portions (CWG...) in ROMs.

5. Remote control system according to Claim 1, characterized by mutually physically separated memories for the respective storage of the object-specific basic portions (CWG...) and of the alterable portions (CWV...).

6. Remote control system according to Claim 1, characterized by an invalidation device (4) which after termination of a code word read-in procedure invalidates a code word basic portion (CWG...), stored in a memory location (SP₁ to SPₙ) of the object (K) and allocated to a transmitter (S...) already used at least once, if the transmitter provided with this code word basic portion was not used in the code word read-in procedure.

7. Remote control system according to Claim 1, characterized in that the device (2) for arbitrary, transmitter-independent resetting of the alterable code word portions (CWV₁, CWV₂ to CWVₙ) is arranged in a protected area of the object, in particular in the passenger compartment of a motor vehicle.

## Revendications

1. Système de télécommande comportant un code pouvant être transmis d'une manière physique, au moyen de mots de code (CW₁ à CWₙ), par plusieurs émetteurs mobiles utilisables les uns à côté des autres avec un même niveau d'autorisation en direction d'un récepteur (IE) disposé dans un objet fixe ou mobile (K), et un dispositif de commande (1) raccordé à ce récepteur et servant à commander des fonctions de dispositifs branchés en aval de ce dispositif de commande, notamment pour la commande de fonction de fermeture d'une installation de verrouillage central (ZV) d'un véhicule automobile, et dans lequel
- chaque mot de code est constitué par une partie (CWV₁ à CWVₙ), qui peut être modifiée en fonction d'un algorithme prédéterminé, et par une partie de base (CWG₁ à CWGₙ), non soumise à cet algorithme,
- lesdites parties étant transmises en commun lors de chaque actionnement d'une touche d'émission (ST) d'un émetteur (S₁ à Sₘ) et leur coïncidence complète avec les parties correspondantes d'un mot de code mémorisé dans l'objet (K) étant contrôlée avant l'exécution d'une quelconque fonction,
- seule la partie variable (CWV₁ à CWVₙ) d'un mot de code (CW₁ à CWₙ) pouvant être extraite d'un émetteur, lors d'un état d'apprentissage du récepteur, pour être introduite dans une mémoire (SP₁ à SPₙ) du dispositif de commande (1) pour le rétablissement de la synchronisation de l'émetteur et du récepteur en cas d'identité complète entre un signal d'émetteur et un signal d'identification de l'émetteur, mémorisé côté objet,
- côté objet il est prévu un dispositif d'accusé de réception (3), qui peut être actionné par un dispositif codé mécaniquement (5), prévu pour la commande du dispositif de commande (1), et qui sert à confirmer un processus d'introduction de mot de code, déclenché par un émetteur (S₁ à Sₘ),
caractérisé en ce
qu'il est prévu un nombre n d'emplacements de mémoire (SP₁ à SPₙ) dans l'objet (K) pour réaliser la mémorisation, apte à être modifiée, de parties de base (CWG₁ à CWGₙ) de mot de code, affectées individuellement à l'objet, d'une manière spécifique à ce dernier et prélevée lors de chaque accès d'enregistrement, et
un emplacement fixe de mémoire pour précisément l'une des parties de base (CWG₁, CWG₂, etc.) du mot de code, prévues également pour l'identification de l'émetteur, à partir de cet ensemble de parties de base, est prévu dans chacun de m émetteurs (S₁, S₂, etc. jusqu'à Sₘ), le nombre n des mots de code (CW₁ à CWₙ) mémorisé dans l'objet (K) étant supérieur au nombre disponible m d'émetteurs (S₁ à Sₘ), et
qu'il est prévu un dispositif (2) associé au dispositif de commande (1) pour amener à volonté, d'une manière indépendante des émetteurs, uniquement les parties variables (CWV₁, CWV₂ à CWVₙ) de tous les mots de code (CW₁, CW₂ à CWₙ), mémorisés aux emplacements de mémoire (SP) de l'objet (K), à des états initiaux déterminés,
auquel cas le contrôle de la partie de base (CWG...) de chaque mot de code (CW...) transmis par un émetteur (S...) au récepteur (IE) est également exécuté lorsque le récepteur (IE) ou que le dispositif de commande (1) est dans l'état d'apprentissage.

2. Système de télécommande suivant la revendication 1, caractérisé par le fait que le dispositif de commande (1) est prévu pour réaliser l'avance synchrone de la partie variable d'un mot de code actuel (CW...), qui est mémorisé au moins temporairement d'une manière coïncidente côté objet et côté émetteur à l'instant de la transmission du code, après chaque transmission du code selon l'algorithme prédéterminé dans l'émetteur et le récepteur, et pour le blocage du système de télécommande au moins vis-à-vis de mots de code déjà transmis par l'émetteur respectif (S...) dans un passé très récent, les parties variables (CWV₁, CWV₂, etc.), qui constituent un mot de code (CW₁, CW₂, etc.) avec respectivement une partie de base (CWG₁, CWG₂, etc.), étant avancées, sur la base de l'algorithme, indépendamment les unes des autres.

3. Système de télécommande suivant la revendication 1, caractérisé par des composantes, spécifiques à l'utilisateur, de la partie de base (CWG...) du mot de code, affectée à chaque émetteur (S...).

4. Système de télécommande suivant la revendication 1, caractérisé par la mémorisation des parties de base (CWG...), spécifiques à l'objet, dans des mémoires ROM.

5. Système de télécommande suivant la revendication 1, caractérisé par des mémoires séparées physiquement les unes des autres servant à mémoriser respectivement les parties de base (CWG...), spécifiques à l'objet, et les parties variables (CWV...).

6. Système de télécommande suivant la revendication 1, caractérisé par un dispositif d'oblitération (4), qui oblitère une partie de base (CWG...) du mot de code, mémorisée en un emplacement de mémoire (SP₁ à SPₙ) de l'objet (K) et affectée à un émetteur (S...) déjà utilisé au moins une fois, à la fin d'un processus d'introduction d'un mot de code, lorsque l'émetteur équipé de cette partie de base du mot de code n'a pas été utilisé lors de l'opération d'introduction du mot de code.

7. Système de télécommande suivant la revendication 1, caractérisé en ce que le dispositif (2) servant à ramener à volonté à l'état initial, d'une manière indépendante des émetteurs, les parties variables (CWV₁, CWV₂ à CWVₙ) du mot de code est disposé dans une zone protégée de l'objet, notamment dans l'habitacle d'un véhicule automobile.
